# EUROPÄISCHE PATENTSCHRIFT

(11) **EP 2 065 672 B1**
(45) Veröffentlichungstag und Bekanntmachung des Hinweises auf die Patenterteilung: **18.06.2014**
(21) Anmeldenummer: 08020046.2
(22) Anmeldetag: 18.11.2008
(51) Int. Cl.: F42B 3/103, F42B 3/00, F42B 3/12

(54) **Miniaturisiertes Kraftelement**
Miniaturised power element
Elément de force miniaturisé

(30) Priorität: 29.11.2007 DE 102007057551
(43) Veröffentlichungstag der Anmeldung: 03.06.2009
(73) Patentinhaber: Diehl BGT Defence GmbH & Co. KG, 88662 Überlingen (DE)
(72) Erfinder: Rudolf, Karl, 86529 Schrobenhausen (DE); Eigenmann, Bernd, 91220 Schnaittach (DE)
(74) Vertreter: Diehl Patentabteilung

(56) Entgegenhaltungen:
- EP-A2- 0 488 937
- DE-U1- 8 306 744
- US-A- 3 991 649
- US-A1- 2004 112 239

## Beschreibung

Die Erfindung betrifft ein Kraftelement gemäß dem Oberbegriff des Anspruches 1.

Bekannte Kraftelemente funktionieren mit Hilfe eines pyrotechnischen Satzes, der gezündet wird, abbrennt und dabei Gas und andere Komponenten entwickelt, die expandieren und ein Wirk- d. h. Arbeitselement verschieben. Das Arbeitselement ist bspw. als Kolben ausgebildet. Ein derartiges Kraftelement ist beispielsweise aus der US 3 991 649 bekannt, die den Ausgangspunk der vorliegenden Erfindung bildet.

Die zur Anwendung gelangenden Bauteile solcher bekannter Kraftelemente sind meist komplexer Natur und üblicherweise drehtechnisch hergestellt. Die Abdichtung zwischen dem Führungselement und dem Arbeitselement ist durch Passungen und/oder durch Dichtungselemente realisiert. Passungen bedingen jedoch einen entsprechenden Herstellungsaufwand. Das wirkt sich auf die Herstellungskosten aus. Durch Dichtungselemente oder durch Ablackieren verschlossene Kraftelemente weisen den Mangel auf, dass sie hinsichtlich möglicher Umweltenflüsse bei der Lagerung nicht hermetisch dicht sind. Ein weiterer Mangel derartiger bekannter Kraftelemente ist ihr relativ großes Bauvolumen. Die verwendeten pyrotechnischen Treibsätze bekannter Kraftelemente weisen relativ große Massen auf und verbrennen unter Bildung von Schlacken und Schmauch, wodurch benachbarte mechanische Komponenten gestört werden können.

In Kenntnis dieser Gegebenheiten liegt der Erfindung die Aufgabe zugrunde, ein Kraftelement der eingangs genannten Art zu schaffen, das einfach und preisgünstig kleinvolumig herstellbar, d. h. miniaturisiert ist ,und die oben genannten Mängel nicht aufweist.

Diese Aufgabe wird erfindungsgemäß durch die Merkmale des Anspruches 1 gelöst. Bevorzugte Aus- bzw. Weiterbildungen des erfindungsgemäßen miniaturisierten Kraftelementes sind in den Unteransprüchen gekennzeichnet.

Bei dem erfindungsgemäßen miniaturisierten Kraftelement ist zweckmäßigerweise zumindest das kappenartige Arbeitselement von einem ziehtechnisch hergestellten Blechteil gebildet. Zweckmäßigerweise ist auch das Führungselement für das Arbeitselement von einem ziehtechnisch hergestellten Blechteil gebildet. Von Wichtigkeit ist insbesondere, dass das kappenartig ausgebildete Arbeitselement eine dünne zylindrische Seitenwandung aufweist, so dass das Arbeitselement gegen das zylindrische Führungselement in einfacher Weise zuverlässig abdichtet, indem die dünne Seitenwandung des Arbeitselementes durch den vom Sprengstoff im Ladungsraum generierten Druck expandiert wird und an der Innenseite des Führungselementes abdichtend eng und reibend zur Anlage kommt, so dass eigene Dichtungselemente entbehrlich sind. Durch die besagte Reibung wird in vorteilhafter Weise ein Prellen des Arbeitselementes bei Erreichen der Endposition verhindert.

Das in vorteilhafter Weise von einem dünnwandigen Blechteil gebildete kappenartige Arbeitselement und das in vorteilhafter Weise ebenfalls von einem Blechteil gebildete Führungselement ermöglichen eine kostengünstige Herstellung und kleine Abmessungen des erfindungsgemäßen Kraftelementes.

Das kappenartige Arbeitselement kann zusätzlich ein weiteres, bspw. drehtechnisch hergestelltes Bauteil, wie eine Anstechnadel o. dgl. aufweisen.

Das Führungselement des erfindungsgemäßen miniaturisierten Kraftelementes kann mit einem das Ende des Arbeitsweges des Arbeitselementes bestimmenden Bördelrand ausgebildet sein, so dass am Ende des Arbeitsweges in vorteilhafter Weise keine Teile weggeschleudert werden.

Der einen Sprengstoff enthaltende Ladungsraum des erfindungsgemäßen miniaturisierten Kraftelementes ist im Ruhe- d. h. Lagerzustand hermetisch dicht verschlossen. Das wird dadurch erreicht, dass die Hülse des Abschlusselementes des miniaturisierten Kraftelementes, die dünne zylindrische Seitenwandung des Arbeitselementes und die Zylinderhülse des Führungselementes miteinander abdichtend verschweißt sind. Hierbei kann es sich um eine Laserschweißung handeln.

Bei der Zündung des im Ladungsraum befindlichen Sprengstoffes reißt der im Ladungsraum erzeugte Druck die in der dünnen Seitenwandung des Arbeitselementes vorgesehene Sollbruchstelle auf, so dass das ursprünglich fixierte Arbeitselement frei wird und sich im Führungselement bis zum Ende seines Arbeitsweges bewegen kann.

Der Ladungsraum kann zur Verringerung des Ladungsvolumens ein Zusatzelement aufweisen. Bei diesem Zusatzelement kann es sich bspw. um ein Inertmaterial handeln.

Bei dem erfindungsgemäßen miniaturisierten Kraftelement besteht die Aufladung des Ladungsraumes nicht aus einem pyrotechnischen Satz sondern aus einem Primär- oder Sekundär-Sprengstoff, der bei seiner Umsetzung im Wesentlichen Gas und vernachlässigbar wenig oder keine Metallverbindungen erzeugt. Der Sprengstoff ist in vorteilhafter Weise durch Zusätze und verarbeitungstechnisch so weit phlegmatisiert, dass er unter den gegebenen Bedingungen nicht detoniert sondern lediglich abbrennt. Auf diese Weise wird eine hinreichend stoßwellenarme Beschleunigung des kappenartigen Arbeitselementes im Führungselement erreicht.

Die Minimierung der Aufladung erlaubt in vorteilhafter Weise außerdem eine Erhöhung der Sicherheit des erfindungsgemäßen Kraftelementes.

Weitere Einzelheiten, Merkmale und Vorteile ergeben sich aus der nachfolgenden Beschreibung eines in der Zeichnung vergrößert dargestellten Ausführungsbeispiels des erfindungsgemäßen miniaturisierten Kraftelementes.

Die Figur zeigt in einer Längsschnittdarstellung eine Ausbildung des miniaturisierten Kraftelementes 10, das ein Führungselement 12 für ein Arbeitselement 14 aufweist.

Das Führungselement 12 ist von einem ziehtechnisch hergestellten Blechteil gebildet; es ist als Zylinderhülse 16 ausgebildet, die an ihrem einen Ende mit einem außen umlaufenden Flansch 18 und an ihrem davon entfernten zweiten Ende innen mit einem Bördelrand 20 ausgebildet ist. Der Bördelrand 20 bestimmt das Ende des Arbeitsweges des Arbeitselementes 14.

Das Arbeitselement 14 ist von einem ziehtechnisch hergestellten Blechteil gebildet, es weist eine Stirnwand 22 und eine mit dieser materialeinstückig verbundene zylindrische Seitenwandung 24 auf.

Das kappenartige Arbeitselement 14 ist mit einem Abschlusselement 26 kombiniert. Das Abschlusselement 26 weist einen Isolierstoffkörper 28 auf, durch welchen sich voneinander beabstandet zwei Anschlusselemente 30 hindurch erstrecken, die mit einem Zündbrückenelement 32 kontaktiert sind. Das Zündbrückenelement 32 ist an der Innenstirnfläche 34 des Isolierstoffkörpers 28 angebracht.

Der Isolierstoffkörper 28 des Abschlusselementes 26 ist von einer Hülse 36 umschlossen. Die Hülse 36, die zylindrische Seitenwandung 24 des kappenartigen Arbeitselementes 14 und die Zylinderhülse 16 des Führungselementes 12 sind an der Seite des miniaturisierten Kraftelementes 10, an der die Anschlusselemente 30 herausragen, miteinander abdichtend verschweißt. Diese umlaufende Verschweißung ist mit der Bezugsziffer 38 bezeichnet.

Zwischen der Innenstirnfläche 34 des Abschlusselementes 26 und der Stirnwand 22 des kappenartigen Arbeitselementes 14 ist ein Ladungsraum 40 bestimmt, der für einen Sprengstoff 42 vorgesehen ist.

Wird an die Anschlusselemente 30 eine Zündspannung angelegt, so schmilzt das Zündbrückenelement 32, wodurch der Sprengstoff 42 gezündet wird. Der dabei erzeugte Gas- d. h. Innendruck bewirkt, dass eine umlaufende Sollbruchstelle 44 in der dünnen zylindrischen Seitenwandung 24 des Arbeitselementes 14 aufreißt und das Arbeitselement 14 im Führungselement 12 frei wird.

Die umlaufende Sollbruchstelle 44 in der zylindrischen Seitenwandung 24 des kappenartigen Arbeitselementes 14 ist bspw. als umlaufende Kerbe oder Rille ausgebildet.

Bei dem erfindungsgemäßen miniaturisierten Kraftelement 10 kann der Arbeitsweg des Arbeitselementes 14 bspw. 3 mm und die Längsabmessung des Führungselementes 12 bspw. 4 mm betragen. Der Außendurchmesser des Kraftelementes 10 kann z. B. 2,3 mm betragen.

Bei dem Sprengstoff 42 im Ladungsraum 40 handelt es sich vorzugsweise um einen phlegmatisierten Explosivstoff mit einer Masse von ≤ 1 mg.

Die zuletzt angegebenen Werte sollen nur die Größenverhältnisse des erfindungsgemäßen miniaturisierten Kraftelementes 10 verdeutlichen; selbstverständlich sind auch andere Abmessungen und Sprengstoff-Massen möglich.

### Bezugsziffernliste:

- 10: Miniaturisiertes Kraftelement
- 12: Führungselement (von 10 für 14)
- 14: Arbeitselement (von 10 in 12)
- 16: Zylinderhülse (von 12)
- 18: Umlaufender Flansch (von 16)
- 20: Bördelrand (von 16)
- 22: Stirnwand (von 14)
- 24: Zylindrische Seitenwandung (von 14)
- 26: Abschlusselement (von 10 in 14)
- 28: Isolierstoffkörper (von 26 für 30 und 32)
- 30: Anschlusselemente (von 26 für 32)
- 32: Zündbrückenelement (an 34)
- 34: Innenstirnfläche (von 28)
- 36: Hülse (an 28)
- 38: Verschweißung (zwischen 36, 24 und 16)
- 40: Ladungsraum (zwischen 34 und 22 für 42)
- 42: Sprengstoff (in 40)
- 44: Sollbruchstelle (in 24)

## Patentansprüche

1. Miniaturisiertes Kraftelement (10), mit einem Führungselement (12), in dem ein Arbeitselement (14) vorgesehen ist, und mit einem Abschlusselement (26), das eine Zündeinrichtung (32) aufweist, wobei das Abschlusselement (26) und das Arbeitselement (14) einen Ladungsraum (40) bestimmen, in welchem ein Sprengstoff (42) vorgesehen ist, wobei das Abschlusselement (26), das Arbeitselement (14) und das Führungselement (12) miteinander abdichtend verbunden sind,
wobei das Arbeitselement (14) kappenartig mit einer dünnen Seitenwandung (24) ausgebildet ist, **dadurch gekennzeichnet, dass** die Seitenwandung (24) eine Sollbruchstelle (44) aufweist, die eingerichtet ist, durch den bei Zündungt des Sprengstoffs (42) im Ladungsraum (40) erzeugten Druck aufzureißen, so dass das Arbeitselement (14) frei werden kann und im Führungselement (12) unter dem Einfluss des erzeugten Drucks bis zum Ende seines Arbeitsweges bewegbar ist,
wobei die dünne zylindrische Seitenwandung (24) des Arbeitselements (14) derart ausgestaltet ist, dass das Arbeitselement (14) gegen das zylindrische Führungselement (12) abdichtet, indem die dünne Seitenwandung (24) des Arbeitselements (14) durch den vom Sprengstoff (42) im Ladungsraum (40) generierten Druck expandiert wird und an der Innenseite des Führungselementes (12) abdichtend eng und reibend zur Anlage kommt.

2. Miniaturisiertes Kraftelement (10) nach Anspruch 1,
wobei das Ende des Arbeitsweges des Arbeitselementes (14) durch einen Bördelrand des Führungselementes (12) bestimmt wird, an welchem eine Stirnwand (22) des Arbeitselementes (14) zum Anschlag kommen kann, so dass, auch nachdem das Arbeitselement (14) das Ende seines Arbeitsweges erreicht hat, keine Abbrandgase aus dem miniaturisierten Kraftelement (10) austreten können, welche ansonsten benachbarte mechanische Komponenten stören könnten.

3. Miniaturisiertes Kraftelement (10) nach Anspruch 1 oder 2,
wobei das kappenartige Arbeitselement (14) von einem ziehtechnisch hergestellten Blechteil gebildet ist.

4. Miniaturisiertes Kraftelement (10) nach Anspruch 3,
wobei auch das Führungselement (12) von einem ziehtechnisch hergestellten Blechteil gebildet ist.

5. Miniaturisiertes Kraftelement (10) nach einem der Ansprüche 1 bis 4,
wobei das Abschlusselement (26) einen in einer Hülse (36) fixierten Isolierstoffkörper (28) mit einer Innenstirnfläche (34) aufweist, wobei sich durch den Isolierstoffkörper (28) voneinander beabstandet Anschlusselemente (30) erstrecken, die mit einem an der Innenstirnfläche (34) des Isolierstoffkörpers (28) angebrachten Zündbrückenelement (32) kontaktiert sind.

6. Miniaturisiertes Kraftelement (10) nach Anspruch 5,
wobei die Hülse (36) des Abschlusselementes (26), die dünne zylindrische Seitenwandung (24) des kappenartigen Arbeitselementes (14), und die Zylinderhülse (16) des Führungselementes (12) an dem Ende des miniaturisierten Kraftelementes (10), an dem die Anschlusselemente (30) herausragen, miteinander abdichtend verschweißt sind.

7. Miniaturisiertes Kraftelement (10) nach einem der Ansprüche 1 bis 6,
wobei die in der dünnen zylindrischen Seitenwandung (24) des kappenartigen Arbeitselementes (14) vorgesehene Sollbruchstelle (44) von einer umlaufenden Kerbe, einer Rille, von der Verschweißung (36) selbst oder von deren Wärmeeinflusszone gebildet ist.

8. Miniaturisiertes Kraftelement (10) nach einem der vorangehenden Ansprüche,
wobei der den Sprengstoff (42) enthaltende Ladungsraum (40) zur Verringerung des Ladungsvolumens ein Zusatzelement aufweist.

9. Miniaturisiertes Kraftelement (10) nach einem der vorangehenden Ansprüche,
wobei der im Ladungsraum (40) vorgesehene Sprengstoff (42) ein Primär- oder Sekundär-Sprengstoff ist.

10. Miniaturisiertes Kraftelement (10) nach Anspruch 9,
wobei der Sprengstoff (42) durch Zusätze und verarbeitungstechnisch phlegmatisiert ist.

## Claims

1. Miniaturized power element (10) with a guiding element (12), in which a working element (14) is provided, and with a closing element (26), which has a triggering device (32), the closing element (26) and the working element (14) defining a charge chamber (40), in which an explosive (42) is provided, the closing element (46), the working element (14) and the guiding element (12) being connected to one another in a sealing manner,
the working element (14) being formed in the manner of a cap with a thin side wall (24), **characterized in that** the side wall (24) has a predetermined breaking point (44), which is designed to tear open under the pressure generated during the ignition of the explosive (42) in the charge chamber (40), so that the working element (14) can be freed and can move in the guiding element (12) up to the end of its working path under the influence of the pressure generated,
the thin cylindrical side wall (24) of the working element (14) being designed in such a way that the working element (14) is sealed from the cylindrical guiding element (12), **in that** the thin side wall (24) of the working element (14) is expanded by the pressure generated by the explosive (42) in the charge chamber (40) and comes to bear against the inner side of the guiding element (12) in a sealing manner with close contact and a frictional effect.

2. Miniaturized power element (10) according to Claim 1, the end of the working path of the working element (14) being defined by a flanged edge of the guiding element (12), against which an end wall (22) of the working element (14) can butt, so that even after the working element (14) has reached the end of its working path no burn-off gases that could otherwise disturb neighbouring mechanical components can escape from the miniaturized power element (10).

3. Miniaturized power element (10) according to Claim 1 or 2,
the cap-like working element (14) being formed by a sheet-metal part produced by a drawing technique.

4. Miniaturized power element (10) according to Claim 3,
the guiding element (12) also being formed by a sheet-metal part produced by a drawing technique.

5. Miniaturized power element (10) according to one of Claims 1 to 4,
the closing element (26) having an insulating material body (28) that is fixed in a sleeve (36) and has an inner end face (34), there extending through the insulating material body (28), at a distance from one another, connection elements (30), which are in contact with an ignition bridge element (32) attached to the inner end face (34) of the insulating material body (28).

6. Miniaturized power element (10) according to Claim 5,
the sleeve (36) of the closing element (26), the thin cylindrical side wall (24) of the cap-like working element (14) and the cylinder sleeve (16) of the guiding element (12) being welded to one another in a sealing manner at the end of the miniaturized power element (10) at which the connection elements (30) protrude.

7. Miniaturized power element (10) according to one of Claims 1 to 6,
the predetermined breaking point (44) that is provided in the thin cylindrical side wall (24) of the cap-like working element (14) being formed by a peripheral notch, a groove, the welding (36) itself or the thermal influencing zone thereof.

8. Miniaturized power element (10) according to one of the preceding claims,
the charge chamber (40) containing the explosive (42) having an additional element to reduce the volume of the charge.

9. Miniaturized power element (10) according to one of the preceding claims,
the explosive (42) provided in the charge chamber (40) being a primary or secondary explosive.

10. Miniaturized power element (10) according to Claim 9,
the explosive (42) being phlegmatized by additives and processing techniques.

## Revendications

1. Elément dynamique (10) miniaturisé, présentant
un élément de guidage (12) dans lequel est prévu un élément de travail (14) et
un élément de fermeture (26) qui présente un dispositif d'allumage (32),
l'élément de fermeture (26) et l'élément de travail (14) définissant un espace de charge (40) dans lequel un explosif (42) est prévu,
l'élément de fermeture (26), l'élément de travail (14) et l'élément de guidage (12) étant raccordés mutuellement de manière étanche,
l'élément de travail (14) étant configuré en forme de capuchon à mince paroi latérale (24),
**caractérisé en ce que**
la paroi latérale (24) présente un emplacement (44) de rupture préférentielle conçu pour se déchirer sous la pression qui s'établit dans l'espace de charge (40) lors de l'allumage de l'explosif (42) de telle sorte que l'élément de travail (14) puisse être libéré et se déplacer jusqu'à la fin de son parcours de travail dans l'élément de guidage (12) sous l'action de la pression qui s'est établie,
**en ce que** la mince paroi latérale cylindrique (24) de l'élément de travail (14) est configurée de telle sorte que l'élément de travail (14) assure l'étanchéité vis-à-vis de l'élément cylindrique de guidage (12) par le fait que la mince paroi latérale (24) de l'élément de travail (14) se dilate sous la pression exercée par l'explosif (42) dans l'espace de charge (40) et vient épouser de manière étroite, étanche et en frottement le côté intérieur de l'élément de guidage (12).

2. Elément dynamique (10) miniaturisé selon la revendication 1, dans lequel l'extrémité du parcours de travail de l'élément de travail (14) est définie par un bord rabattu de l'élément de guidage (12) sur lequel une paroi frontale (22) de l'élément de travail (14) peut venir buter, de telle sorte qu'après que l'élément de travail (14) a atteint l'extrémité de son parcours de travail, aucun gaz de combustion, qui sinon pourrait gêner des composants mécaniques voisins, ne puisse sortir de l'élément dynamique miniaturisé (10).

3. Elément dynamique (10) miniaturisé selon les revendications 1 ou 2, dans lequel l'élément de travail (4) en forme de capuchon est formé d'une pièce de tôle réalisée par emboutissage.

4. Elément dynamique (10) miniaturisé selon la revendication 3, dans lequel l'élément de guidage (12) est également formé d'une pièce de tôle réalisée par emboutissage.

5. Elément dynamique (10) miniaturisé selon l'une des revendications 1 à 4, dans lequel l'élément de fermeture (26) présente un corps (28) en matériau isolant fixé dans une douille (36) et doté d'une surface frontale intérieure (34), des éléments de fermeture (30) maintenus à distance l'un de l'autre s'étendant dans le corps (28) en matériau isolant et étant en contact avec un élément (32) de pontage d'allumage placé sur la surface frontale intérieure (34) du corps (28) en matériau isolant.

6. Elément dynamique (10) miniaturisé selon la revendication 5, dans lequel la douille (36) de l'élément de fermeture (26), la mince paroi cylindrique latérale (24) de l'élément de travail (14) en forme de capuchon et la douille cylindrique (16) de l'élément de guidage (12) sont soudés les uns aux autres de manière étanche à l'extrémité de l'élément dynamique miniaturisée (10) sur laquelle les éléments de raccordement (30) débordent.

7. Elément dynamique (10) miniaturisé selon l'une des revendications 1 à 6, dans lequel l'emplacement (44) de rupture préférentielle prévu dans la mince paroi latérale cylindrique (24) de l'élément de travail (14) en forme de capuchon est formée par une entaille périphérique, une rainure, par son soudage (36) ou par sa zone d'action thermique.

8. Elément dynamique (10) miniaturisé selon l'une des revendications précédentes, dans lequel l'espace de charge (14) contenant l'explosif (42) présente un élément supplémentaire qui réduit le volume de charge.

9. Elément dynamique (10) miniaturisé selon l'une des revendications précédentes, dans lequel l'explosif (42) prévu dans l'espace de charge (40) est un explosif primaire ou un explosif secondaire.

10. Elément dynamique (10) miniaturisé selon la revendication 9, dans lequel l'explosif (42) est phlegmatisé par additif et par une technique de traitement.
